# EUROPÄISCHE PATENTSCHRIFT

(11) **EP 2 132 559 B1**
(45) Veröffentlichungstag und Bekanntmachung des Hinweises auf die Patenterteilung: **24.12.2014**
(21) Anmeldenummer: 08708256.6
(22) Anmeldetag: 28.01.2008
(51) Int. Cl.: G01N 27/407, G01N 27/419

(54) **GASSENSOR ZUR MESSUNG EINER GASKOMPONENTE IN EINEM GASGEMISCH**
GAS SENSOR FOR THE MEASUREMENT OF A GAS COMPONENT IN A GAS MIXTURE
DÉTECTEUR DE GAZ POUR MESURER UN CONSTITUANT GAZEUX DANS UN MÉLANGE GAZEUX

(30) Priorität: 07.03.2007 DE 102007011049
(43) Veröffentlichungstag der Anmeldung: 16.12.2009
(73) Patentinhaber: Robert Bosch GmbH, 70442 Stuttgart (DE)
(72) Erfinder: WAHL, Thomas, 75172 Pforzheim (DE); SCHUMANN, Bernd, 71277 Rutesheim (DE); THIEMANN-HANDLER, Sabine, 70435 Stuttgart (DE); CRAMER, Berndt, 71229 Leonberg (DE); SCHICHLEIN, Helge, 70197 Stuttgart (DE)
(86) Internationale Anmeldenummer: PCT/EP2008/050933
(87) Internationale Veröffentlichungsnummer: WO 2008/107229

(56) Entgegenhaltungen:
- EP-A- 0 930 501
- EP-A- 0 987 546
- DE-A1- 10 100 599
- DE-A1- 19 840 888
- US-A1- 2003 075 441
- US-A1- 2004 238 378

## Beschreibung

Die Erfindung betrifft einen Gassensor zur Messung einer Gaskomponente in einem Gasgemisch und dessen Verwendung nach dem Oberbegriff der unabhängigen Ansprüche.

### Stand der Technik

Im Zuge einer fortschreitenden Umweltgesetzgebmg wächst der Bedarf an Sensoren, mit deren Hilfe auch kleinste Schadstoffmengen zuverlässig bestimmt werden können. Hierbei spielen vor allen Dingen Gassensoren eine große Rolle, die die Bestimmung von gasförmigen Schadstoffen im ppm-Bereich unabhängig von der Temperatur des Messgases ermöglichen. Dabei stellt jedoch insbesondere die Bestimmung des Gehaltes an Stickoxiden in Verbrennungsabgasen aufgrund des oft hohen Sauerstoffanteils in Abgasen eine besondere Herausforderung dar.

So ist aus der US 2003/0075441 ein Gassensor zu entnehmen, der u.a. der Bestimmung von Stickoxiden dient. Dessen Funktionsweise ist dem sog. Doppelkammer-Grenzstromprinzip zuzuordnen. Dabei wird in den Sensor eintretendes Messgas mittels zweier in Strömungsrichtung des Messgases hintereinander angeordneter elektrochemischer Pumpzellen selektiv von Sauerstoff befreit und somit der Sauerstoffpartialdruck stark reduziert. Die jeweiligen Pumpelektroden weisen unterschiedliche Potenziale auf, sodass der Sauerstoffgehalt des Messgases stufenweise reduziert werden kann, ohne dass der Anteil an Stickoxiden im Messgas nennenswert verändert wird.

Dieser Sensoraufbau bedingt jedoch eine Vielzahl elektrischer Anschlüsse zur Kontaktierung von Pumpelektroden, Messelektroden, Heizelement etc. Eine hohe Anzahl an Anschlüssen führt jedoch zu einem hohen Aufwand in Bezug auf die Herausführung der elektrischen Zuleitungen aus dem Sensorelement, bei der elektrischen Kontaktierung und der Herausführung der Kabel aus dem Sensorgehäuse. Daraus resultieren hohe Stoff- und Fertigungskosten sowie ein erhöhtes Qualitätsrisiko.

Das Dokument US 2004/0238378 offenbart ein Gassensor zur Messung von Stickoxiden. Deiser bekannte Sensor weist zwei Pumpzellen aus, die Separat betrieben werden. Die technischen Merkmale der Präambel des Anspruchs 1 sind vom Gassensor, das im Dokument US 2004/0238378 offenbart ist, bekannt.

### Aufgabe und Vorteile der Erfindung

Aufgabe der vorliegenden Erfindung ist es, einen Gassensor bereitzustellen, der u.a. die Bestimmung von Stickoxiden in Verbrennungsabgasen ermöglicht bei gleichzeitig geringer Anzahl an benötigten elektrischen Kontaktierungen.

Der erfindungsgemäße Gassensor mit den kennzeichnenden Merkmalen der unabhängigen Ansprüche löst in vorteilhafter Weise die der Erfindung zugrundeliegende Aufgabe. Dabei umfasst der Gassensor ein Sensorelement, wobei zwei Elektroden des Sensorelementes eine gemeinsame elektrische Kontaktierung aufweisen. Auf diese Weise kann die aufwendige separate Kontaktierung einer der beiden Elektroden eingespart werden. Um dennoch unterschiedliche Potentiale an den betreffenden Elektroden realisieren zu können, ist mindestens einer der Elektroden ein elektrischer Widerstand vorgeschaltet.

Weitere vorteilhafte Ausführungsformen der vorliegenden Vorrichtung ergeben sich aus den Unteransprüchen.

Weiterhin ist von Vorteil, wenn der elektrische Widerstand in eine keramische Schichtebene des Sensorelementes integriert ist, innerhalb der die erste bzw. die zweite Elektrode ausgebildet ist. Auf diese Weise kann die Kontaktierung der Elektroden bzw. die Integration des elektrischen Widerstandes in die Elektrodenzuleitung mindestens einer der Elektroden fertigungstechnisch auf einfache Weise erfolgen. Alternativ kann der elektrische Widerstand auf einer Großfläche des Sensorelementes positioniert werden. Auch dies stellt eine fertigungstechnisch befriedigende Lösung dar.

Besonders vorteilhaft ist, wenn der Gassensor zwar nur eine gemeinsame elektrische Kontaktierung für die erste Elektrode und für die weitere Elektrode aufweist, diese Elektrodenzuleitung sich jedoch noch vor Eintritt in das Sensorelement des Gassensors verzweigt und das Sensorelement für die erste Elektrode eine erste Elektrodenzuleitung und für die zweite Elektrode eine zweite Elektrodenzuleitung aufweist. Der elektrische Widerstand wird dann innerhalb des Gassensors mindestens einer der Elektrodenzuleitungen zugeordnet und muss daher fertigungstechnisch nicht in das Sensorelement integriert werden.

Besonders vorteilhaft ist weiterhin, wenn der elektrische Widerstand aus einer Metalllegierung ausgeführt ist. Werden dabei geeignete Legierungen eines Platinmetalls und/oder Münzmetalls herangezogen, so zeigt der elektrische Widerstand nur eine geringe Wärmeabhängigkeit seines ohmschen Widerstandes. Auf diese Weise können temperaturstabile Potenziale an den entsprechenden Elektroden realisiert werden.

### Ausführungsbeispiele

Die Erfindung wird anhand der Zeichnungen und der nachfolgenden, darauf Bezug nehmenden Beschreibung näher erläutert. Es zeigt
Figur 1: einen schematischen Längsschnitt durch das Sensorelement eines Gassensors gemäß einem ersten Ausführungsbeispiel,
Figur 2: einen Querschnitt des in Figur 1 dargestellten Sensorelementes entlang der Schnittlinie A---A und
Figur 3: einen Querschnitt eines Sensorelementes gemäß einem zweiten Ausführungsbeispiels entlang der Schnittlinie A---A.

Die in den Figuren 1 bis 3 verwendeten Bezugszeichen bezeichnen, soweit nicht anders angegeben, stets funktionsgleiche Baukomponenten eines Sensorelements.

Figur 1 zeigt einen prinzipiellen Aufbau einer ersten Ausführungsform der vorliegenden Erfindung. Mit 10 ist ein planares Sensorelement eines elektrochemischen Gassensors bezeichnet, das beispielsweise eine Mehrzahl von sauerstoffionenleitenden Festelektrolytschichten 11a, 11b, 11c, 11d und 11e aufweist. Die Festelektrolytschichten 11a, 11c und 11e werden dabei als keramische Folien ausgeführt und bilden einen planaren keramischen Körper. Die integrierte Form des planaren keramischen Körpers des Sensorelements 10 wird durch Zusammenlaminieren der mit Funktionsschichten bedruckten keramischen Folien und anschließendem Sintern der laminierten Struktur in an sich bekannter Weise hergestellt. Jede der Festelektrolytschichten 11a-11e ist aus sauerstoffionenleitendem Festelektrolytmaterial, wie beispielsweise mit Y₂O₃ teil- oder vollstabilisiertem ZrO₂ ausgeführt. Die Festelektrolytschichten 11a-11e können alternativ zumindest teilweise an Stellen, an denen eine Ionenleitung im Festelektrolyt nicht wichtig oder sogar unerwünscht ist, durch Folien aus Aluminiumoxid ersetzt werden.

Das Sensorelement 10 beinhaltet vorzugsweise in der Schichtebene der keramischen Schicht 11b einen Messgasraum 13, der über eine Gaseintrittsöffnung 15 in Kontakt mit einem den Gassensor umgebenden Gasgemisch steht. Zwischen der Gaseintrittsöffnung 15 und dem Messgasraum 13 ist in Diffusionsrichtung des Messgases eine Diffusionsbarriere 19 beispielsweise aus porösem keramischem Material vorgesehen, wodurch der Gaszutritt in den Messgasraum 13 aufgrund der porösen Struktur der Diffusionsbarriere 19 limitiert ist.

In einer weiteren Schichtebene der keramischen Schicht 11d des Sensorelements ist ein Referenzgaskanal 30 ausgebildet, der eine Referenzgasatmosphäre enthält. Die Referenzgasatmosphäre kann beispielsweise Luft sein. Der Referenzgaskanal 30 weist dazu an einer dem Messgas abgewandten Seite des Sensorelements eine nicht dargestellte Öffnung auf, die den Gasaustausch mit der Umgebungsluft gewährleistet.

In den keramischen Grundkörper des Sensorelements 10 ist vorzugsweise ferner ein nicht dargestelltes Widerstandsheizelement eingebettet. Das Widerstandsheizelement dient dem Aufheizen des Sensorelements 10 auf die notwendige Betriebstemperatur.

Im ersten Messgasraum 13 ist in Diffusionsrichtung des Messgases eine erste innere Elektrode 20 und eine zweite innere Elektrode 24 vorgesehen. Diese sind vorzugsweise aus einer Platin-Gold-Legierung ausgeführt. An der äußeren, dem Gasgemisch unmittelbar zugewandten Seite der Festelektrolytschicht 11a befindet sich eine äußere Elektrode 22, die mit einer nicht dargestellten porösen Schutzschicht bedeckt sein kann. Die Elektroden 20, 22 bzw. 24, 22 bilden eine erste und eine zweite elektrochemische Pumpzelle. Die Betriebsweise als Pumpzelle umfasst das Anlegen einer Spannung zwischen den Elektroden 20, 22 bzw. 24, 22 der Pumpzellen, woraus ein Ionentransport zwischen den Elektroden 20, 22 bzw. 24, 22 durch den Festelektrolyten 11a hindurch resultiert. Die Zahl der "gepumpten" Ionen ist direkt proportional zu einem zwischen den Elektroden 20, 22 bzw. 24, 22 fließenden Pumpstrom.

Für den Betrieb des Sensorelements 10 als Gassensor werden die erste Pumpzelle 20, 22 und die zweite Pumpzelle 24, 22 selektiv zur Regulierung des Sauerstoffanteils des in den Messgasraum 13 eindiffundierenden Gasgemischs herangezogen. Durch Zu- oder Abpumpen von Sauerstoff wird im Messgasraum 13 ein konstanter Sauerstoffpartialdruck von beispielsweise 0.1 bis 1000 ppm eingestellt. Dabei sollte eine Zersetzung von Stick- oder Schwefeloxiden trotz ähnlichem elektrochemischem Verhalten derselben möglichst unterbleiben.

Zu diesem Zweck weisen die inneren Elektroden 20, 24 unterschiedliche elektrische Potenziale auf. So weist die erste innere Elektrode 20 ein vom Betrag her geringeres kathodisches Potenzial auf, während hingegen die zweite innere Elektrode 24 ein höheres kathodisches Potenzial aufweist. Auf diese Wiese ist gewährleistet, dass im Bereich der ersten inneren Elektrode 20 ein Großteil des im Gasgemisch enthaltenen Sauerstoffs entfernt wird, wobei der Anteil an entfernten Stickoxiden aufgrund des relativ geringen elektrischen Potenzials der ersten inneren Elektrode 20 auf ein Minimum beschränkt werden kann. An der zweiten inneren, der ersten inneren Elektrode 20 in Strömungsrichtung des Gasgemischs nachgeordneten Elektrode 24 wird dann noch im Gasgemisch verbliebener Sauerstoff aufgrund des dort anliegenden höheren kathodischen Potenzials reduziert, wobei auch dort eine Veränderung der Konzentration an Stick- oder Schwefeloxiden im Gasgemisch vermieden wird. Somit ist grundsätzlich zwischen erster und zweiter innerer Elektrode 20, 24 eine Potentialdifferenz vorgesehen, die in Abhängigkeit vom verbliebenen Sauerstoffgehalt im Gasgemisch eingestellt werden kann. So kann bspw. bei einem großen Partialdruck an Sauerstoff im Gasgemisch eine vergleichsweise hohe Potenzialdifferenz zwischen erster und zweiter Pumpelektrode 20, 24 erforderlich sein.

Weiterhin umfasst das Sensorelement 10 einen weiteren Messgasraum 17, der durch eine weitere Diffusionsbarriere 18 von dem ersten Messgasraum 13 separiert vorzugsweise in der selben Schichtebene wie der Messgasraum 13 ausgebildet ist. In diesem ist eine weitere innere Elektrode 26 vorgesehen, die zusammen mit der äußeren Elektrode 22 oder alternativ mit der Referenzelektrode 28 eine weitere elektrochemische Pumpzelle 22, 26 bzw. 28, 26 bildet. Die weitere innere Elektrode 26 ist dabei vorzugsweise aus einem katalytisch aktiven Material wie bspw. Platin oder einer Legierung mehrerer Platinmetalle ausgebildet. Dabei ist das Elektrodenmaterial für alle Elektroden in an sich bekannter Weise als Cermet ausgeführt, um mit den keramischen Folien des Sensorelementes zu versintern.

Das mittels der ersten und der zweiten elektrochemischen Pumpzelle weitgehend von Sauerstoff befreite Gasgemisch strömt durch die weitere Diffusionsbarriere 18 in den weiteren Messgasraum 17. Dort werden die im Gasgemisch enthaltenen Stick- oder Schwefeloxide aufgrund eines an der weiteren inneren Elektrode 26 anliegenden kathodischen Potenzials elektrochemisch reduziert und die dabei an der weiteren inneren Elektrode 26 entstehenden Sauerstoffionen zur äußeren Elektrode 22 bzw. zur Referenzelektrode 26 transportiert und dort oxidiert. Der bei diesem Prozess ebenfalls entstehende Stickstoff diffundiert aus dem Sensorelement. Der Pumpstrom an der aus weiterer innerer Elektrode 26 und äußerer Elektrode 22 bzw. Referenzelektrode 28 gebildeten dritten Pumpzelle wird zur Bestimmung der Konzentration an Stick- und/oder Schwefeloxiden verwendet, da er sich verfahrensbedingt proportional zur Stick- bzw. Schwefeloxidkonzentration im Gasgemisch verhält. Darüber hinaus kann in vergleichbarer Weise der Sauerstoff-Pumpstrom der ersten oder zweiten Pumpzelle 20, 22 bzw. 24, 22 zur Bestimmung des Sauerstoffgehaltes im Gasgemisch herangezogen werden. Die Kontrolle des Sauerstoffpartialdrucks im Messgasraum 13 erfolgt vorzugsweise mit Hilfe einer im Sensorelement vorgesehenen zusätzlichen Konzentrationszelle. Dazu wird vorzugsweise die Referenzelektrode 28 zusammen mit der zweiten inneren Elektrode 24 als elektrochemische Nernst- oder Konzentrationszelle geschaltet. Unter einer Nernst- oder Konzentrationszelle wird allgemein eine Zweielektrodenanordnung verstanden, bei der beide Elektroden 24, 28 unterschiedlichen Gaskonzentrationen ausgesetzt sind und eine Differenz der an den Elektroden 24, 28 anliegenden Potentiale gemessen wird. Diese Potentialdifferenz lässt gemäß der Nernst'schen Gleichung einen Rückschluss auf die an den Elektroden 24, 28 anliegenden Sauerstoffkonzentrationen zu. Dabei wird die Pumpspannung an der ersten und/oder zweiten Pumpzelle 20, 22 bzw. 24, 22 so variiert, dass sich zwischen den Elektroden 24, 28 der Konzentrationszelle eine konstante Potentialdifferenz einstellt.

Alternativ kann die Einstellung des an der ersten bzw. zweiten inneren Elektrode 20, 24 anliegenden Pumppotenzials über eine Bestimmung der Nernstpotenzialdifferenz zwischen der zweiten inneren Elektrode 24 und der Referenzelektrode 28 erfolgen. Eine weitere Alternative besteht darin, für die Bestimmung der Sauerstoffkonzentration im ersten Messgasraum 13 eine separate zusätzliche, als Nemstelektrode ausgeführte innere Elektrode vorzusehen, die vorzugsweise im Bereich der zweiten Diffusionsbarriere 18 positioniert ist und mit der Referenzelektrode 28 eine elektrochemische Konzentrationszelle bildet. Die als Nernstelektrode ausgeführte zusätzliche innere Elektrode kann auch im zweiten Messgasraum 17 bspw. in Strömungsrichtung vor der weiteren inneren Elektrode 26 angeordnet sein.

Aufgrund der Existenz zahlreicher Elektroden und des integrierten Heizelementes ist zunächst eine Vielzahl elektrischer Anschlüsse notwendig. Eine hohe Anzahl an Anschlüssen führt jedoch zu einem hohen Aufwand bei der Herausführung der betreffenden elektrischen Zuleitungen aus dem Sensorelement, bei der elektrischen Kontaktierung derselben in dem zugehörigen Gassensor sowie bei der Herausführung der Kabel aus dem Sensorgehäuse des Gassensors.

Um eine Reduzierung der Anzahl der benötigten elektrischen Anschlüsse zu erreichen, werden die erste innere Elektrode 20 und die zweite innere Elektrode 24 über eine gemeinsame Elektrodenzuleitung 32 kontaktiert. Um dennoch an den inneren Elektroden 20, 24 unterschiedliche Potenziale erzielen zu können, weist die Elektrodenzuleitung 32 in ihrem die erst mit der zweiten inneren Elektrode verbindenden Bereich einen elektrischen Widerstand Rₖ auf, der in Figur 1 schematisch dargestellt ist. Auf diese Weise fällt ein Teil der an der Elektrodenzuleitung 32 anliegenden Spannung am Widerstand Rₖ ab, sodass die zweite innere Elektrode 24 das angelegte Potenzial zeigt, die erste innere Elektrode 20 jedoch ein abweichendes, gegenüber dem an der zweiten inneren Elektrode 24 anliegenden vergleichsweise niedriges Potenzial. Das anzulegende Potenzial wird über eine entsprechende, in Figur 1 nur schematisch dargestellte Sensorauswerteschaltung 34 eingestellt, die Spannungsquellen 34a, 34b sowie Signalerfassungen für Stromstärke I und Spannung U_{Nernst} aufweist.

Eine erste Form der elektrischen Kontaktierung von erster und zweiter innerer Elektrode 20, 24 ist in Figur 2 dargestellt. Dabei weist die Elektrodenzuleitung 32 bspw. eine Verzweigung im Bereich der zweiten inneren Elektrode 24 auf, wobei mittels eines ersten Astes der Verzweigung die zweite innere Elektrode 24 kontaktiert wird und ein zweiter Ast der Verzweigung den elektrischen Widerstand Rₖ aufweist und die erste innere Elektrode 20 kontaktiert. Der elektrische Widerstand Rₖ ist dabei bevorzugt in Dickschichttechnik ausgeführt und in das keramische Material der Festelektrolytschicht 11b integriert. Er umfasst eine Widerstandsleiterbahn 36 sowie vorzugsweise eine keramische Isolation 38 beispielsweise aus Aluminiumoxid zur Vermeidung von Nebenschlüssen. Der als Dickschichtwiderstand ausgeführte elektrische Widerstand Rₖ umfasst als Widerstandsleiterbahn 36 bspw. eine binäre oder ternäre Metalllegierung. Dabei kommen bevorzugt Legierungen von Edelmetallen der Platinmetallgruppe wie Ru, Rh, Pd, Ir oder Pt sowie der Münzmetallgruppe wie Au oder Ag in Betracht. Das Material der Widerstandsleiterbahn 36 enthält ferner keramische Komponenten zu einem Anteil größer als 2 Volumen%. Dabei liegt der ohmsche Widerstand des resultierenden elektrischen Widerstandes Rₖ im Bereich von 2 bis 300 Ω bei Betriebstemperatur des Sensorelements, bevorzugt im Bereich 10 bis 200 Ω. Die Betriebstemperatur des Sensorelementes liegt im Bereich von 650 °C bis 950 °C.

Die vorliegende Ausführungsform ist jedoch nicht auf die Integration eines elektrischen Widerstandes Rₖ in die auch die inneren Elektroden 20, 24, 26 enthaltende keramische Schichtebene 11b beschränkt. Vielmehr kann ein entsprechender elektrischer Widerstand Rₖ an einer beliebigen Position innerhalb des Sensorelementes 10 angeordnet sein, bspw. auch in einem der Messgasräume 13, 17 oder auf der einer der Außenflächen des Sensorelementes 10. Weiterhin kann alternativ der elektrische Widerstand Rₖ zwar innerhalb eines Gehäuses des Gassensors, jedoch außerhalb des Sensorelementes vorgesehen werden. Dabei weist der Gassensor zwar eine gemeinsame Kontaktierung für die erste und zweite innere Elektrode 20, 24 auf, die entsprechende Elektrodenzuleitung verzweigt sich jedoch innerhalb des Gehäuses des Gassensors außerhalb des Sensorelementes 10, sodass das Sensorelement 10 in diesem Fall für jede innere Elektrode 20, 24 eine separate Elektrodenzuleitung aufweist, von der mindestens eine einen Widerstand Rₖ umfasst.

Um einen möglichst gleichmäßigen Widerstand des elektrischen Widerstandes Rₖ mit geringer Temperaturabhängigkeit zu gewährleisten, wird der als Dickschichtwiderstand ausgeführte elektrische Widerstand Rₖ vorzugsweise aus einem Material mit geringem thermischen Widerstandskoeffizienten ausgeführt.

Ist jedoch eine gewisse Variabilität des zwischen erster und zweiter innere Elektrode anliegenden Potenzialunterschieds vorgesehen, so besteht alternativ die Möglichkeit, den Widerstand aus einem PTC- oder NTC-Material auszuführen. Dies hätte den Vorteil, dass bei Eingriff in eine Temperaturführung bzw. -regelung des Sensorelementes bspw. innerhalb eines Temperaturfensters von ±50 °C, der Widerstand Rₖ bei Verwendung eines PTC bzw. NTC-Widerstandes eine erwünscht höhere bzw. niedrigere Potenzialdifferenz zwischen erster und zweiter innerer Elektrode 20, 24 ermöglichen würde, da mit einer Veränderung der Sensortemperatur eine entsprechende Veränderung des elektrischen Widerstandes des Widerstandes Rₖ einhergehen würde.

Eine weitere alternative Ausführungsform des beschriebenen Sensorelement des Gassensors ist in Figur 3 dargestellt. Dabei ist die zweite innere Elektrode 24 anstatt im ersten Messgasraum 13 im zweiten Messgasraum 17 angeordnet. Dies hat den Vorteil, dass die Regelung des Sauerstoff-Pumpstromes entsprechend dem im Messgas vorliegenden Sauerstoffpartialdruck erfolgt, dem auch die weitere innere Elektrode 26 ausgesetzt ist.

Weiterhin ist die Erfindung nicht auf eine gemeinsame Kontaktierung von erster und zweiter innerer Elektrode 20, 24 beschränkt. Insbesondere dann, wenn zwischen erster bzw. zweiter innerer Elektrode einerseits und weiterer innerer Elektrode 26 andererseits weitgehend konstante Potentialdifferenzen anzulegen sind, kann die weitere innere Elektrode 26 mit der ersten und/oder der zweiten inneren Elektrode 20, 24 gemeinsam unter Integration mehrerer elektrischer Widerstände Rₖ durch eine gemeinsame Elektrodenzuleitung kontaktiert werden, sodass alle mit dem Gasgemisch in Kontakt kommenden Elektroden des Sensorelementes eine gemeinsame Kontaktierung aufweisen. Weiterhin ist es möglich, allen gemeinsam kontaktierten Elektroden jeweils einen elektrischen Widerstand Rₖ zuzuordnen, dessen ohmscher Widerstand jeweils unterschiedlich hoch ist.

Die Anwendung eines das Sensorelement 10 aufweisenden Gassensors ist nicht auf die Bestimmung von Stick- oder Schwefeloxiden beschränkt. Grundsätzlich lassen sich mittels der dritten Pumpzelle 26, 22 Gaskomponenten des Gasgemischs entweder durch elektrochemische Reduktion oder Oxidation bei geeigneter Wahl der an der dritten Pumpzelle 26, 22 anliegenden Pumpspannung amperometrisch bestimmen. Im ersten Fall können reduzierbare Gaskomponenten bestimmt werden, im zweiten Fall oxidierbare wie bspw. Ammoniak, Kohlenwasserstoffe oder Wasserstoff. Da die an den Elektroden 26, 22 anliegende Pumpspannung auch kurzfristig variiert werden kann, besteht darüber hinaus die Möglichkeit, periodisch oder in kurzen Zeitintervallen alternierend nacheinander eine oder mehrere reduzierende bzw. oxidierende Gaskomponenten mit einem Gassensor zu bestimmen.

## Patentansprüche

1. Gassensor zur Messung einer Gaskomponente in einem Gasgemisch, mit einem Sensorelement (10), das eine erste elektrochemische Pumpzelle und eine weitere elektrochemische Pumpzelle umfasst, wobei die erste elektrochemische Pumpzelle eine erste innere Elektrode (20) und die weitere elektrochemische Pumpzelle eine weitere innere Elektrode (24) umfasst, wobei für die erste Elektrode (20) und für die weitere Elektrode (24) nur eine gemeinsame elektrische Kontaktierung vorhanden ist, **dadurch gekennzeichnet, dass** eine Elektrodenzuleitung (32) die gemeinsame elektrische Kontaktierung und die erste innere Elektrode (20) über die weitere innere Elektrode (24) verbindet, wobei die Elektrodenzuleitung (32) in ihrem die erste innere Elektrode (20) und die zweite innere Elektrode (24) verbindenden Bereich einen elektrischen Widerstand (Rₖ) aufweist.

2. Gassensor nach einem der Ansprüche 1 bis 3, **dadurch gekennzeichnet, dass** das Sensorelement (10) aus keramischen Schichten (11a - 11e) ausgeführte ist und dass der elektrische Widerstand (Rₖ) in der selben keramischen Schichtebene (11b) wie die erste und/oder zweite Elektrode (20, 24) ausgebildet ist.

3. Gassensor nach einem der Ansprüche 1 oder 2, **dadurch gekennzeichnet, dass** der elektrische Widerstand (Rₖ) eine Widerstandsleiterbahn (36) aus einer Metallegierung aufweist.

4. Gassensor nach Anspruch 3, **dadurch gekennzeichnet, dass** die Widerstandsleiterbahn (36) aus einer Legierung eines Platinmetalls und/oder Münzmetalls ausgeführt ist.

5. Gassensor nach Anspruch 3 oder 4, **dadurch gekennzeichnet, dass** die Widerstandleiterbahn (36) zu mindestens 2 Vol.% eine keramische Komponente enthält.

6. Gassensor nach einem der Ansprüche 3 bis 5, **dadurch gekennzeichnet, dass** die Widerstandsleiterbahn (36) von einer Schicht aus einem isolierenden Material (38) zumindest teilweise umgeben ist.

7. Gassensor nach einem der vorhergehenden Ansprüche, **dadurch gekennzeichnet, dass** der elektrische Widerstand (Rₖ) einen ohmschen Widerstand von 2 bis 300 Ω bei einer Temperatur von 650 bis 950°C aufweist.

8. Verwendung eines Gassensors nach einem der vorhergehenden Ansprüche zur Bestimmung von Stickoxiden, Schweifeloxiden und/oder Ammoniak in Verbrennungsabgasen.

## Claims

1. Gas sensor for measuring a gas component in a gas mixture, having a sensor element (10) comprising a first electrochemical pump cell and a further electrochemical pump cell, wherein the first electrochemical pump cell comprises a first inner electrode (20) and the further electrochemical pump cell comprises a further inner electrode (24), wherein only one common electrical contact is present for the first electrode (20) and for the further electrode (24), **characterized in that** an electrode lead (32) connects the common electrical contact and the first inner electrode (20) via the further inner electrode (24), wherein that region of the electrode lead (32) which connects the first inner electrode (20) and the second inner electrode (24) has an electrical resistor (Rₖ).

2. Gas sensor according to Claim 1, **characterized in that** the sensor element (10) is made up of ceramic layers (11a - 11e), and **in that** the electrical resistor (Rₖ) is formed in the same ceramic layer plane (11b) as the first and/or second electrode (20, 24).

3. Gas sensor according to either of Claims 1 and 2, **characterized in that** the electrical resistor (Rₖ) has a resistor conductor track (36) made of a metal alloy.

4. Gas sensor according to Claim 3, **characterized in that** the resistor conductor track (36) is made of an alloy of a platinum metal and/or coinage metal.

5. Gas sensor according to Claim 3 or 4, **characterized in that** the resistor conductor track (36) contains a ceramic component in a proportion of at least 2% by volume.

6. Gas sensor according to one of Claims 3 to 5, **characterized in that** the resistor conductor track (36) is at least partially surrounded by a layer made of an insulating material (38).

7. Gas sensor according to one of the preceding claims, **characterized in that** the electrical resistor (Rₖ) has an ohmic resistance of 2 to 300 Ω at a temperature of 650 to 950°C.

8. Use of a gas sensor according to one of the preceding claims for determining nitrogen oxides, sulphur oxides and/or ammonia in combustion exhaust gases.

## Revendications

1. Capteur de gaz destiné à mesurer un composant gazeux présent dans un mélange de gaz, le capteur présentant un élément de capteur (10) qui comporte une première cellule électrochimique de pompage et une autre cellule électrochimique de pompage,
la première cellule électrochimique de pompage comportant une première électrode intérieure (20) et l'autre cellule électrochimique de pompage une autre électrode intérieure (24),
un seul contact électrique commun étant prévu pour la première électrode (20) et pour l'autre électrode (24),
**caractérisé en ce que**
un conducteur (32) d'électrode relie le contact électrique commun et la première électrode intérieure (20) par l'intermédiaire de l'autre électrode intérieure (24) et
**en ce que** le conducteur (32) d'électrode présente une résistance électrique (Rₖ) dans sa partie qui relie la première électrode intérieure (20) et la deuxième électrode intérieure (24).

2. Capteur de gaz selon la revendication 1, **caractérisé en ce que** l'élément de capteur (10) est réalisé à partir de couches céramiques (11a-11e) et **en ce que** la résistance électrique (Rₖ) est formée dans le même plan (11b) de couches céramiques que la première et/ou la deuxième électrode (20, 24).

3. Capteur de gaz selon l'une des revendications 1 ou 2, **caractérisé en ce que** la résistance électrique (Rₖ) présente une piste conductrice (36) à résistance en alliage métallique.

4. Capteur de gaz selon la revendication 3, **caractérisé en ce que** la piste conductrice (36) à résistance est réalisée en un alliage d'un métal du groupe du platine et/ou d'un métal monétaire.

5. Capteur de gaz selon les revendications 3 ou 4, **caractérisé en ce que** la piste conductrice (36) à résistance contient jusqu'à au moins 2 % en volume d'un composant céramique.

6. Capteur de gaz selon l'une des revendications 3 à 5, **caractérisé en ce que** la piste conductrice (36) à résistance est entourée au moins partiellement d'une couche de matériau isolant (38).

7. Capteur de gaz selon l'une des revendications précédentes, **caractérisé en ce que** la résistance électrique (Rₖ) présente une résistance ohmique de 2 à 300 S2 à une température de 650 à 950°C.

8. Utilisation d'un capteur de gaz selon l'une des revendications précédentes pour la détermination de la présence d'oxydes d'azote, d'oxydes de soufre et/ou d'ammoniac dans des gaz de combustion.
